# EUROPÄISCHE PATENTSCHRIFT

(11) **EP 2 423 137 B1**
(45) Veröffentlichungstag und Bekanntmachung des Hinweises auf die Patenterteilung: **05.06.2013**
(21) Anmeldenummer: 11173986.8
(22) Anmeldetag: 14.07.2011
(51) Int. Cl.: B65H 29/12, B31B 1/04, B65H 5/02, B41F 21/00

(54) **Transportvorrichtung**
Transport device
Dispositif de transport

(30) Priorität: 31.08.2010 DE 102010036013
(43) Veröffentlichungstag der Anmeldung: 29.02.2012
(73) Patentinhaber: Heidelberger Druckmaschinen Aktiengesellschaft, 69115 Heidelberg (DE)
(72) Erfinder: Diehr, Wolfgang, 41515 Grevenbroich (DE); Mertens, Martin, 69198 Schriesheim (DE); Padar, Sedat, 50769 Köln (DE)

(56) Entgegenhaltungen:
- EP-A2- 2 172 329
- JP-A- 2004 269 177
- JP-A- 2004 338 126
- US-A- 5 282 528
- US-A1- 2009 058 000

## Beschreibung

Die Erfindung betrifft eine Transportvorrichtung für den Transport von flachem, bogenförmigem Material gemäß dem Oberbegriff von Anspruch 1.

Zur Herstellung hochwertiger Druckprodukte für die Verpackungsindustrie, beispielsweise Faltschachteln, werden zunächst Bögen breitbahnig in einer Druckmaschine bedruckt. Auf den Bögen sind jeweils mehrere Nutzen der herzustellenden Faltschachtel aufgedruckt, die dann in einer Stanze ausgestanzt werden. Die ausgestanzten Faltschachtelzuschnitte werden anschließend einer Faltschachtelklebemaschine zugeführt und hier zu Faltschachteln verarbeitet.

Faltschachtelklebemaschinen zur Herstellung von Faltschachteln aus Faltschachtelzuschnitten weisen bekanntermaßen zumindest die folgenden Module als s Bearbeitungsstationen auf:
- Einen Einleger, der die zu verarbeitenden Zuschnitte mit hoher Geschwindigkeit aus einem Stapel nacheinander abzieht und einzeln der nachfolgenden ersten Bearbeitungsstation zuführt,
- Ein Auftragwerk für Klebstoff, üblicherweise Leim, das auf die zu verklebenden Faltlappen einen Klebstoffstreifen aufträgt und
- Eine Faltstation, in der die mit einem Klebestreifen versehenen Zuschnittteile zur Herstellung einer Klebeverbindung um 180° umgelegt, also gefaltet werden.
- Im Anschluss an die Faltstation ist üblicherweise eine sogenannte Überleitstation angeordnet, in der die Schachteln gezählt, markiert und - falls schadhaft - ausgeschleust werden können.
- Danach folgt eine Pressstation, an deren Anfang ein Schuppenstrom aus gefalteten Zuschnitten gebildet wird, der in der Pressstation für einige Zeit unter Druck gehalten wird, damit die beiden Zuschnitte an der Klebenaht verbunden werden.

Die einzelnen Bearbeitungsstationen weisen zum Transport der Faltschachtelzuschnitte angetriebene Fördermittel auf. Diese bestehen beispielsweise aus jeweils einem an der Seite der Maschine angeordneten oberen und unteren Förderriemen, wobei der untere Förderriemen in einer Rollenwange und der obere Förderriemen in einer Rollschiene geführt ist. Die Förderriemen sind querverstellbar angeordnet und können somit auf das jeweilige Faltschachtelzuschnittformat eingestellt werden. Die Zuschnitte werden mit der bedruckten Seite nach unten zwischen dem oberen und unteren Förderriemen transportiert. Aus der DE 10 2004 022 344 A1 ist eine solche Faltschachtelklebemaschine bekannt.

Es gibt jedoch Anwendungsfälle, bei denen die durchgehenden unteren Förderriemen stören, weil beispielsweise mit einer Zeilenkamera ein Bild der gesamten bedruckten Zuschnittbreite zu Kontrollzwecken aufgenommen werden soll, oder eine zusätzliche Bearbeitung des Faltschachtelzuschnitts, beispielsweise das Einprägen einer Brailleprägung oder eine Rillung oder Stanzung. Um eine Lücke für diese Bearbeitungen / Kontrollen zu schaffen, wird die obere Fördereinrichtung und / oder die untere Fördereinrichtung geteilt. Eine Transportvorrichtung ist beispielsweise aus der EP 2 172 329 A2 bekannt. Die zu schaffenden Lücken für die verschiedenen Anwendungen sind unterschiedlich. Aus fertigungstechnischen Gründen ist man jedoch bestrebt, die Lücke so klein wie möglich zu halten, damit der Schachtelzuschnitt sicher transportiert werden kann.

Aufgabe der vorliegenden Erfindung ist es deshalb, Transportvorrichtungen zu schaffen, bei der die Transportlücken variabel gestaltet werden können.

Diese Aufgabe wird gelöst durch die kennzeichnenden Merkmale des Anspruchs 1.

In einer bevorzugten Ausführungsform weist die erfindungsgemäße Transportvorrichtung mindestens eine obere und untere Fördereinrichtung auf. Die obere Fördereinrichtung weist hierbei eine Rollschiene mit mehreren federnd befestigten Förderrollen und ein um diese Förderrollen sowie weiteren Umlenkrollen geführtes Fördermittel auf. Die untere Fördereinrichtung weist eine Rollenwange mit mehreren an einer Leiste befestigten Förderrollen und ein um diese Förderrollen sowie weiteren Umlenkrollen geführtes Fördermittel auf. Die jeweils oberen und unteren Fördermittel berühren einander und klemmen das zu transportierende bogenförmige Material zwischen sich ein. Zum Transport des bogenförmigen Material ist mindestens eine der oberen und / oder unteren Fördereinrichtungen mit einem Antrieb verbunden. Erfindungsgemäß sind die Rollschienenleiste und die an der Rollenwange befestigte Leiste in der Länge frei veränderbar am Rollschienenschild bzw. der Rollenwange befestigt.

Es ist natürlich auch möglich, dass die Transportvorrichtung nur aus einer oberen oder nur aus einer unteren Fördereinrichtung besteht, die teleskopartig auseinander- und zusammenschiebbar ist, um Zwischenräume für Werkzeuge und dergleichen zu schaffen. Um das bogenförmige Material sicher zu führen, können diese Fördereinrichtungen beispielsweise als Saugbänder ausgeführt sein.

In einer bevorzugten Ausführungsform weisen die Rollschienenleiste und die an der Rollenwange befestigten Leisten zur Längenänderung der Transportbahn Füllstücke auf. Zur Längenanpassung der Fördermittel an die jeweilige Länge der Transportbahn sind die Fördermittel zusätzlich um Umlenkrollen geführt, die verstellbar an dem Rollschienenschild bzw. der Rollenwange befestigt sind.

In einer weiteren bevorzugten Ausführungsform sind die Fördermittel als Transportbänder oder Transportgurte ausgeführt. Hierdurch ist eine besonders einfache und kostengünstige Ausführung möglich.

In einer besonders bevorzugten Ausführungsform sind die zusätzlichen Umlenkrollen in Nuten des Rollschienenschildes bzw. der Rollenwange verschieblich befestigt. Dies ermöglicht eine besonders einfache Anpassung der Länge der Fördermittel an die Transportbahnlänge.

In weiteren bevorzugten Ausführungsformen weist die Transportvorrichtung zwei obere und eine untere Fördereinrichtung auf. Hierdurch wird es möglich, zwischen die beiden oberen Fördereinrichtungen ein Werkzeug zu positionieren. Alternativ kann die Transportvorrichtung auch eine obere und zwei untere Fördereinrichtungen aufweisen, wodurch ein Werkzeug zwischen die beiden unteren Fördereinrichtungen positioniert werden kann. Weiterhin alternativ kann die Transportvorrichtung zwei obere und zwei untere Fördereinrichtungen aufweisen. Dies hat den Vorteil, dass Platz für ein Werkzeug geschaffen wird, das teilweise oberhalb und teilweise unterhalb der Transportbahn angeordnet ist, wie beispielsweise eine rotative Prägeeinrichtung.

Besonders vorteilhaft kann eine solche Transportvorrichtung in einer Druckmaschine oder einer Weiterverarbeitungsmaschine, z. B. in einer Faltschachtelklebemaschine verwendet werden.

Nachfolgend wird die Erfindung anhand verschiedener Ausführungsbeispiele erläutert:
- Figur 1: zeigt in einer perspektivischen Darstellung beispielhaft einzelne Bearbeitungsstationen einer Faltschachtelklebemaschine
- Figur 2: zeigt die durchgehende Transportvorrichtung gemäß Stand der Technik in einer Bearbeitungsstation einer Faltschachtelklebemaschine
- Figur 3: zeigt eine Seitenansicht einer erfindungsgemäßen Transportvorrichtung
- Figur 4: zeigt eine Seitenansicht der erfindungsgemäßen Transportvorrichtung ohne Füllstücke
- Figur 5: zeigt eine Seitenansicht einer alternativen erfindungsgemäßen Transportvorrichtung
- Figuren 6a-6c: zeigen in schematischer Darstellung einige unterschiedliche Einstellungen der Fördervorrichtungen einer erfindungsgemäßen Transportvorrichtung
- Figur 7: zeigt eine Seitenansicht der erfindungsgemäßen Transportvorrichtung ohne Werkzeug

Figur 1 zeigt beispielhaft für eine Weiterverarbeitungsmaschine eine Faltschachtelklebemaschine mit mehreren Bearbeitungsstationen, in denen die erfindungsgemäße Transportvorrichtung eingesetzt werden kann.

Die Faltschachtelklebemaschine beginnt in Figur 1 rechts unten mit einem Einleger 1, der die zu verarbeitenden Zuschnitte mit hoher Geschwindigkeit aus einem Stapel nacheinander abzieht und einzeln der nachfolgenden Bearbeitungsstation zuführt. Im Anschluss an den Einleger 1 folgt eine Ausrichtestation 4, in der die Zuschnitte einzeln gegen einen seitlichen Anschlag ausgerichtet werden. Durch die Ausrichtstation führen quer positionierbare Maschinenkomponenten in Form von zwei Riemenpaaren, die als Fördermittel dienen und über Stellantriebe quer positioniert werden können.

Anschließend folgt ein Vorbrecher 6 und ein erstes Faltmodul 7. Sowohl durch den Vorbrecher 6 als auch durch das Faltmodul 7 führen quer positionierbare Maschinenkomponenten in Form von Riemenpaaren als Fördermittel, die abhängig vom Zuschnittstyp mit einem Stellantrieb quer positioniert werden.

Auf das Faltmodul 7 folgt eine Drehstation 9. Die Drehstation 9 enthält zum Drehen der Zuschnitte um eine senkrechte Achse um 90° zwei parallel nebeneinander angeordnete Förderstrecken, deren Geschwindigkeit getrennt einstellbar ist. Die Zuschnitte liegen auf beiden Förderstrecken auf, so dass sie bei unterschiedlichen Geschwindigkeiten der beiden Förderstrecken gedreht werden. Die beiden Förderstrecken enthalten angetriebene Rollen als Fördermittel.

Im Anschluss an die Drehstation 9 folgt eine weitere Ausrichtestation 10, die in ihrem Aufbau der Ausrichtestation hinter dem Einleger 1 entspricht. Sie enthält somit wiederum quer positionierbare Maschinenkomponenten in Form von Förderriemenpaaren als Fördermittel.

Die nächste Bearbeitungsstation 13 dient dazu, vom Schachteltyp abhängige Bearbeitungsvorgänge durchzuführen; beispielsweise werden weitere Rilllinien vorgebrochen oder Sonderfaltungen durchgeführt. Auch durch die Bearbeitungsstation 13 führen Riemenpaare als Förderelemente, die mit Stellantrieben quer positioniert werden können.

Anschließend folgt eine Faltstation 14, in der vorher mit einer Klebenaht versehene Zuschnittteile um 180° umgefaltet werden. Die Faltstation 14 enthält Riemenpaare als Förderelemente und ein Klebstoffauftragwerk, die mittels Stellantrieben in ihre vom Zuschnittstyp abhängige Querposition bewegt werden können. Anschließend folgt eine Überleitstation 15, von der die gefalteten, mit noch nicht abgebundenen Klebenähten versehenen Zuschnitte in allen Teilen exakt ausgerichtet der nachfolgenden Sammel- und Presseinrichtung 16 zugeführt werden. In der Sammel- und Presseinrichtung 16 wird zunächst ein Schuppenstrom aus gefalteten Zuschnitten gebildet, der anschließend zwischen fördernden Pressbändern für einige Zeit unter Druck gehalten wird, damit die Klebenähte abbinden. Die Überleitstation enthält ebenfalls Riemenpaare, die mittels Stellantrieben querverstellt werden können.

Figur 2 zeigt beispielhaft eine Transportvorrichtung 8 gemäß dem Stand der Technik mit jeweils einer linken und rechten oberen Fördereinrichtung 3, 3' und jeweils einer linken und rechten unteren Fördereinrichtung 2, 2', die im vorliegenden Beispiel als Riemenförderer mit entsprechenden Förderriemen als Fördermittel 5, 5', 12, 12' ausgebildet ist. Die Fördereinrichtungen 3, 3' , 2, 2' sind auf Rundtraversen 11 gelagert, so dass sie auf die jeweilige Schachtelzuschnittbreite eingestellt werden können.

In den folgenden schematischen Darstellungen wird der besseren Übersichtlichkeit wegen jeweils nur eine obere und untere Fördereinrichtung dargestellt.

In Figur 3 ist eine erfindungsgemäße Transportvorrichtung 20 dargestellt. Die Transportvorrichtung 20 weist im vorliegenden Ausführungsbeispiel zwei obere Fördereinrichtungen 21, 21 und eine untere Fördereinrichtung 22 auf. Die in Förderrichtung 25 gesehen erste obere Fördereinrichtung 21 weist eine Rollschienenleiste 29 auf, an der mehrere federnd befestigte Förderrollen 24 befestigt sind. Um diese Förderrollen 24 sowie weitere Umlenkrollen 26, 31, 31' ist ein Fördermittel 23 beispielsweise in Form eines endlosen Förderriemens geführt. Die in Förderrichtung 25 gesehen zweite obere Fördereinrichtung 21' weist eine Rollschienenleiste 29' auf, an der mehrere federnd befestigte Förderrollen 24' befestigt sind. Um diese Förderrollen 24' sowie weitere nicht näher dargestellte Umlenkrollen ist ein Fördermittel 23' beispielsweise in Form eines endlosen Förderriemens geführt. Die beiden oberen Fördereinrichtungen weisen einen variablen Abstand b, b' zueinander auf (wie aus Figuren 6a-6c zu erkennen ist). Die untere Fördereinrichtung 22 weist mehrere über eine Leiste 41 an einer Rollenwange 28 befestigte Förderrollen 38 auf. Um diese Förderrollen 38 sowie weitere Umlenkrollen 26, 27, 44, 31" ist ein Fördermittel 39, beispielsweise in Form eines endlosen Förderriemens, geführt. In der speziellen Ausführungsform ist das untere Fördermittel 39 über Umlenkrollen 26 um eine Lücke 35 in der Rollenwange 28 geführt. In dieser Lücke ist zwischen den Fördereinrichtungen 21, 21', 22 ein Werkzeug 36 zur Bearbeitung der Faltschachtelzuschnitte angebracht, beispielsweise eine rotierende Prägeeinrichtung. Da unterschiedliche Werkzeuge einen unterschiedlichen Platzbedarf haben, können in der Rollschienenleiste 29 und/oder der Leiste 41 ein oder mehrere Füllstücke 33, 34 lösbar befestigt sein. Diese Füllstücke dienen bei unterschiedlichen Abständen b, b' zwischen den oberen und / oder unteren Fördereinrichtungen 21, 21', 22, 22' zur Unterstützung des Förderriemens 23, 39. Die Rollen 31', 31" sind als Spannrollen ausgebildet, wobei die Spannrolle 31' in einer Nut 32' des Rollschienenschildes verschieblich befestigt ist, um die notwendige Spannung auf das Fördermittel 23 zu bringen. Die Spannrolle 31" ist fest mit der Rollenwange 28 verbunden. Die Umlenkrolle 31 ist über einen Halter 42 fest mit der Rollschienenleiste 29 verbunden. Die Rollschienenleiste ist in einem vorgegebenen Raster mit dem Rollschienenschild 30 lösbar verbunden. Wird nun die Rollschienenleiste 29 innerhalb des Rasters an einer anderen Position mit dem Rollschienenschild 30 verbunden, so bewegt sich die Umlenkrolle 31 in der Nut 32 und stellt somit sicher, dass die transportierende Länge des Fördermittels 23 sich nicht ändert und damit ein Nachspannen des Fördermittels nicht notwendig wird. Analog geschieht die Verstellung der unteren Fördereinrichtung 22. Die Umlenkrolle 44 ist über einen Halter 43 fest mit der Leiste 41 verbunden. Die Leiste 41 ist in einem vorgegebenen Raster mit Rollenwange 28 lösbar verbunden. Wird nun die Leiste 41 innerhalb des Rasters an einer anderen Position mit der Rollenwange 28 verbunden, so bewegt sich die Umlenkrolle 44 in der Nut 37 der Rollenwange 28 und stellt somit sicher, dass die transportierende Länge des Fördermittels 23 sich nicht ändert. Auf diese Weise können einfach unterschiedliche Abstände b, b' zwischen den Fördereinrichtungen eingestellt werden. Zur Stabilisierung können Füllstücke 33 und 34 in die entstehenden Lücken der Rollschirmleiste 29 einerseits und der Leiste 41 andererseits eingesetzt werden. In Figur 4 ist die Transportvorrichtung mit vergrößertem Abstand b' dargestellt. Die Füllstücke 33, 34 wurden entfernt und die Umlenkrollen 31 und 44 wurden entsprechend in den Nuten 32 und 37 verschoben.

In den Ausführungsbeispielen gemäß den Figuren 3 und 4 ist jeweils die untere Umlenkrolle 26 mit einem nicht näher dargestellten Antrieb verbunden und dient somit als angetriebene Umlenkrolle 27. Diese Ausführungsform ist jedoch nur beispielhaft; auch die Verwendung anderer Umlenkrollen als angetriebene Umlenkrollen ist selbstverständlich.

In Figur 5 ist eine alternative erfindungsgemäße Transportvorrichtung 20 dargestellt. Im Unterschied zur Ausführungsform gemäß Figur 3 hat die vorliegende Ausführungsform auch eine zweigeteilte untere Fördereinrichtung 22, 22' Bei dieser Ausführungsvariante sind jeweils die beiden rechten Umlenkrollen 26 der unteren Fördereinrichtungen 22, 22' mit einem nicht näher dargestellten Antrieb verbunden und somit als angetriebene Umlenkrollen 27 ausgeführt.

In den Figuren 6a - 6c sind jeweils in schematischer Seitenansicht und Draufsicht unterschiedliche Einstellungsmöglichkeiten dargestellt, die mit der erfindungsgemäßen Transportvorrichtung verwirklicht werden können. Figur 6a zeigt die Transportvorrichtung 20 für den Transport von bogenförmigem Material 40 mit der Zuschnittbreite c. Da das Werkzeug 36 für die Bearbeitung des bogenförmigen Materials 40, beispielsweise eines Schachtelzuschnitts, zwischen den vorderen und hinteren Fördereinrichtungen 21, 21`, 22, 22' angebracht ist, können die Fördereinrichtungen mit oder ohne Verwendung der Füllstücke 33, 34 bis auf den minimalen Abstand b aufeinander eingestellt werden.

Figur 6b zeigt die Transportvorrichtung 20 für den Transport von bogenförmigem Material 40 mit der Zuschnittbreite c'. Um das Werkzeug 36 zur Bearbeitung des bogenförmigen Materials, beispielsweise eines Schachtelzuschnitts, zwischen den vorderen und hinteren Fördereinrichtungen 21, 21', 22, 22' anbringen zu können, müssen diese auf einen Abstand -b auseinandergeführt werden. Hierzu werden die entsprechenden Füllstücke 33, 34, falls vorhanden, entfernt, wie in Figur 4 dargestellt.

Figur 6c zeigt die Transportvorrichtung 20 für den Transport von bogenförmigem Material 40 mit der Zuschnittbreite c'. Da eine Bearbeitung mit dem Werkzeug 36 im unteren Bereich des Bogens erfolgen soll, werden nur die vorderen Fördereinrichtungen auf den Abstand b' eingestellt und die hinteren Fördereinrichtungen auf den Abstand b.

In Figur 7 ist eine weitere Ausführungsform der erfindungsgemäßen Transportvorrichtung gezeigt. Diese Ausführungsform entspricht der von Figur 3 ohne Werkzeug, weshalb der Abstand b zwischen den Fördervorrichtungen auf ein Minimum beschränkt werden kann.

### Bezugszeichenliste

- 1: Einleger
- 2, 2': untere Fördereinrichtung
- 3,3': obere Fördereinrichtung
- 4: Ausrichtestation
- 5,5': Fördermittel
- 6: Vorbrecher
- 7: Faltmodul
- 8: Transportvorrichtung gemäß Stand der Technik
- 9: Drehstation
- 10: Ausrichtestation
- 11: Rundtraverse
- 12, 12': Fördermittel
- 13: Bearbeitungsstation
- 14: Faltstation
- 15: Überleitstation
- 16: Sammel- und Presseinrichtung

- 20: Transportvorrichtung
- 21,21': obere Fördereinrichtung
- 22, 22': untere Fördereinrichtung
- 23, 23: Fördermittel
- 24, 24`: Förderrollen
- 25: Förderrichtung
- 26: Umlenkrollen
- 27: angetriebene Umlenkrolle
- 28: Rollenwange
- 29, 29': Rollschienenleiste
- 30: Rollschienenschild
- 31: Umlenkrolle 31',31" Spannrolle
- 32, 32`: Nut im Rollenschild
- 33: oberes Füllstück
- 34: unteres Füllstück
- 35: Lücke in Rollenwange
- 36: Werkzeug
- 37: Nut in Rollenwange
- 38: Förderrollen
- 39, 39': Fördermittel
- 40: bogenförmiges Material
- 41: Leiste
- 42: Halter
- 43: Halter
- 44: Umlenkrolle

- b: min. Abstand
- b': max. Abstand
- c, c': Zuschnittbreite

## Patentansprüche

1. Transportvorrichtung (20) für den Transport von flachem, bogenförmigem Material aus Papier, Pappe oder dergleichen, insbesondere bedruckte oder unbedruckte Bögen, Faltschachtelzuschnitte oder Faltschachteln durch eine oder mehrere Bearbeitungsstationen einer Bogen verarbeitenden Maschine mit mindestens einer oberen (21, 21') und unteren (22, 22') Fördereinrichtung, wobei die obere Fördereinrichtung (21, 21') eine Rollschienenleiste (29, 29') mit mehreren federnd befestigten Förderrollen (24, 24') und ein um diese Förderrollen (24, 24') sowie weiteren Umlenkrollen (26) geführtes Fördermittel (23) aufweist und wobei die Rollschienenleiste (29, 29') an einem Rollschienenschild (30) befestigt ist und wobei die untere Fördereinrichtung (22, 22') eine Rollenwange (28) mit mehreren an einer Leiste (41) befestigten Förderrollen (38) und ein um diese Förderrollen sowie weiteren Umlenkrollen (26) geführtes Fördermittel (23) aufweist und wobei sich die Fördermittel (23) berühren und wobei mindestens eine der oberen und/oder unteren Fördereinrichtungen (21, 21',22, 22') mit einem Antrieb verbunden sind,
**dadurch gekennzeichnet,**
**dass** die Rollschienenleiste (29, 29') und die an der Rollenwange (28) befestigte Leiste (41) in der Länge frei veränderbar am Rollschienenschild (30) bzw. der Rollenwange (28) befestigt sind.

2. Transportvorrichtung (20) nach Anspruch 1,
**dadurch gekennzeichnet,**
**dass** die Rollschienenleiste (29, 29') und die an der Rollenwange (28) befestigte Leiste (41) zur Längenänderung der Transportbahn Füllstücke (33, 34) aufweisen, und dass zur Längenanpassung der Fördermittel (23) an die jeweilige Länge der Transportbahn die Fördermittel (23) um zusätzliche Umlenkrollen (31, 44) geführt sind, die verstellbar an dem Rollschienenschild (30) bzw. der Rollenwange (28) befestigt sind.

3. Transportvorrichtung nach Anspruch 1 oder 2,
**dadurch gekennzeichnet,**
**dass** die Fördermittel (23) als Transportbänder oder Transportgurte ausgeführt sind.

4. Transportvorrichtung nach einem der vorhergehenden Ansprüche,
**dadurch gekennzeichnet,**
**dass** die zusätzlichen Umlenkrollen (31, 44) in Nuten (32, 37) des Rollschienenschildes (30) bzw. der Rollenwange (28) verschieblich befestigt sind.

5. Transportvorrichtung nach einem der vorhergehenden Ansprüche,
**dadurch gekennzeichnet,**
**dass** die Transportvorrichtung (20) zwei obere (21, 21') und eine untere (22, 22') Fördereinrichtung aufweist.

6. Transportvorrichtung nach einem der Ansprüche 1 bis 3,
**dadurch gekennzeichnet,**
**dass** die Transportvorrichtung (20) zwei obere (21, 21') und zwei untere (22, 22') Fördereinrichtungen aufweist.

7. Transportvorrichtung nach einem der vorhergehenden Ansprüche,
**dadurch gekennzeichnet,**
**dass** in der Lücke zwischen den beiden oberen und / oder unteren Fördereinrichtungen (21, 21', 22, 22') Werkzeuge (36) zur Bearbeitung des bogenförmigen Materials oder Kontrollvorrichtungen zur Kontrolle des bogenförmigen Materials angebracht sind.

8. Transportvorrichtung nach Anspruch 7,
**dadurch gekennzeichnet,**
**dass** das Werkzeug (36) zur Bearbeitung des bogenförmigen Materials eine Prägevorrichtung oder eine Brailleprägevorrichtung oder eine Rilleinrichtung oder eine Schneideeinrichtung ist.

## Claims

1. Transport device (20) for transporting flat, sheet-shaped material made of paper, board or the like, in particular printed or unprinted sheets, folding box blanks, or folding boxes, through one or more processing stations of a machine for processing sheets, including at least an upper (21, 21') and a lower conveying device (22, 22'), wherein the upper conveying device (21, 21') includes a sliding rail bar (29, 29') with multiple conveying rollers (24, 24') fixed in a resilient way and with a conveying means (23) guided by these conveying rollers (24, 24') and by further deflection rollers (26) and wherein the sliding rail bar (29, 29') is attached to a sliding rail plate (30), and wherein the lower conveying device (22, 22') includes a roller cheek (28) with multiple conveying rollers (38) fixed to a bar (41) and with a conveying means (23) guided by these conveying rollers and further deflection rollers (26), and wherein the conveying means (23) contact each other and wherein at least one of the upper and/or lower conveying devices (21, 21', 22, 22') is connected to a drive,
**characterized in**
**that** the sliding rail bar (29, 29') and the bar (41) fixed to the roller cheek (28) are fixed to the sliding rail plate (30) and the roller cheek (28), respectively, in a way to be freely changeable in terms of their length.

2. Transport device (20) according to Claim 1,
**characterized in**
**that** the sliding rail bar (29, 29') and the bar (41) fixed to the roller cheek (28) include filler elements (33, 34) to change the length of the transport path, and that to adapt the length of the conveying means (23) to the respective length of the transport path the conveying means (23) are guided by additional deflection rollers (31, 44), which are adjustably fixed to the sliding rail plate (30) and to the roller cheek (28), respectively.

3. Transport device according to Claim 1 or 2,
**characterized in**
**that** the conveying means (23) are embodied as transport belts or transport tapes.

4. Transport device according to one of the preceding claims,
**characterized in**
**that** the additional deflection rollers (31, 44) are displaceably fixed in grooves (32, 37) of the sliding rail plate (30) and the roller cheek (28), respectively.

5. Transport device according to one of the preceding claims,
**characterized in**
**that** the transport device (20) includes two upper (21,21') and one lower (22, 22') conveying device.

6. Transport device according to one of Claims 1 to 3,
**characterized in**
**that** the transport device (20) includes two upper (21,21') and two lower (22, 22') conveying devices.

7. Transport device according to one of the preceding claims,
**characterized in**
**that** tools (36) for processing the sheet-shaped material or control devices for controlling the sheet-shaped material are provided in the gap between the two upper and/or lower conveying devices (21, 21', 22, 22').

8. Transport device according to Claim 7,
**characterized in**
**that** the tool (36) for processing the sheet-shaped material is an embossing device or a braille embossing device or a creasing device or a cutting device.

## Revendications

1. Dispositif de transport (20) pour le transport de matériaux plats en forme de feuille se composant de papier, carton ou similaire en particulier des feuilles imprimées ou non imprimées, des découpes de boîtes pliantes ou des boîtes pliantes par une ou plusieurs stations de traitement d'une machine de traitement de feuille comprenant au moins un dispositif de transport inférieur (22, 22') et supérieur (21, 21'), le dispositif de transport supérieur (21, 21') présentant une glissière de roulement (29, 29') avec plusieurs poulies de transport (24, 24') fixées par ressort et un moyen de transport (23) guidé autour de ces poulies de transport (24, 24') ainsi qu'autour d'autres poulies de renvoie (26) et la glissière de roulement (29, 29') étant fixée à une flasque de glissière de roulement (30) et le dispositif de transport inférieur (22, 22') présentant une joue de roulement (28) avec plusieurs poulies de roulement (38) fixées sur une glissière (41) et un moyen de transport (23) guidé autour de ces poulies de roulement ainsi que d'autres poulies de renvoi (26), les moyens de transport (23) se touchant et au moins l'un des dispositifs de transport (21, 21', 22, 22') étant reliés à un entraînement,
**caractérisé en ce que**
la glissière de roulement (29, 29') et la glissière (41) fixée à la joue de roulement (28) sont fixables sur la flasque de glissière de roulement (30) respectivement sur la joue de roulement (28) de manière réglable en longueur.

2. Dispositif de transport 82) selon la revendication 1,
**caractérisé en ce que** la glissière de roulement (29, 29') et la glissière (41) fixée sur la joue de roulement (28) présentent des pièces de remplissage (33, 34) pour la modification de la longueur de la voie de transport et **en ce que** pour l'adaptation des moyens de transport (23) à la longueur (23), les moyens de transport (23) sont guidés autour de poulies de renvoi supplémentaires (31, 44) qui sont fixées de manière réglable sur la flasque de glissière de roulement (30) respectivement la joue de roulement (28).

3. Dispositif de transport selon la revendication 1 ou 2,
**caractérisé en ce que** les moyens de transport (23) sont réalisés comme des tapis de transport ou des courroie de transport.

4. Dispositif de transport selon l'une des revendications précédentes, **caractérisé en ce que** les poulies de renvoi supplémentaires (31, 44) sont fixées dans des rainures (32, 37) de la flasque de glissière de roulement (30) respectivement de la joue de roulement (28).

5. Dispositif de transport selon l'une des revendications précédentes, **caractérisé en ce que** la disposition de transport (20) présente deux dispositifs de transport supérieurs (21, 21') et un dispositif de transport inférieur (22, 22').

6. Dispositif de transport selon l'une des revendications précédentes, **caractérisé en ce que** le dispositif de transport (20) présente deux dispositifs de transport supérieurs (21, 21') et deux dispositifs de transport inférieurs (22, 22').

7. Dispositif de transport selon l'une des revendications précédentes, **caractérisé en ce qu'**il est prévu, dans l'intervalle entre les deux dispositifs de transport (21, 21', 22, 22') supérieurs et/ou inférieurs, des outils (36) pour le traitement du matériau en forme de feuille ou des dispositifs de contrôle pour la vérification du matériau en forme de feuille.

8. Dispositif de transport selon la revendication 7, **caractérisé en ce que** l'outil (36) pour le traitement du matériau en forme de feuille est un dispositif d'estampage ou un dispositif de braille ou un dispositif de rainurage ou de coupe.
